# FASCICULE DE BREVET EUROPEEN

(11) **EP 0 044 787 B1**
(45) Date de publication et mention de la délivrance du brevet: **29.05.1985**
(21) Numéro de dépôt: 81401146.6
(22) Date de dépôt: 20.07.1981
(51) Int. Cl.: F27D 1/14

(54) **Four à parois chauffantes interchangeables pour le traitement thermique de feuilles de verre**
Ofen mit austauschbaren Heizwänden zur Wärmebehandlung von Glasscheiben
Furnace with interchangeable heating walls for the heat treatment of glass sheets

(30) Priorité: 21.07.1980 FR 8015999
(43) Date de publication de la demande: 27.01.1982
(73) Titulaire: SAINT GOBAIN VITRAGE INTERNATIONAL, 92400 Courbevoie (FR); VEGLA Vereinigte Glaswerke GmbH, D-52066 Aachen (DE)
(72) Inventeur: Basten, Rolf, D-5190 Stolberg (DE); Pagel, Werner, D-5120 Herzogenrath (DE); Roth, Mario, D-5100 Aachen (DE); Schamberg, Walter, D-5120 Herzogenrath (DE); Siemonsen, Hans Peter, D-5100 Aachen (DE); Willems, Josef, D-5110 Alsdorf Hoengen (DE)
(74) Mandataire: Eudes, Marcel

## Description

L'invention concerne un four pour le traitement thermique de feuilles de verre, en particulier un four destiné à porter ces feuilles à la température de bombage et/ou de trempe. De tels fours sont généralement constitués d'une ossature en profilés sur laquelle sont fixées des plaques constituées d'un corps isolant porteur d'organes de chauffage électrique.

Les feuilles de verre peuvent y être traitées en position horizontale ou en position verticale. Dans le premier cas, elles sont acheminées soit sur un chariot qui traverse le four, soit directement sur des rouleaux porteurs, soit sur un coussin gazeux; les organes chauffants sont disposés soit dans la voûte du four, soit sous cette voûte.

Dans le second cas, la feuille est généralement suspendue à des pinces d'accrochage supportées par un chariot mobile sur un rail situé au-dessus du four; les organes chauffants sont alors placés sur les parois verticales du four en face des feuilles de verre.

Il est connu de fabriquer de tels fours de traitement en assemblant, de manière appropriée, une série d'éléments démontables ajustés côte à côte (DE AS 856 499). Pour effectuer les travaux indispensables de réparation ou d'entretien, ou peut désolidariser les éléments endommagés, les enlever du four puis les remettre en place après que les travaux nécessaires ont été effectués.

Dans les fours connus, les éléments interchangeables couvrent l'ensemble de la paroi, s'étendant sur toute la hauter du four; en direction horizontale leur longueur est au moins égale à la hauter. Ils ont donc des dimensions importantes et un poids élevé car la paroi isolante est constituée d'un matériau réfractaire monté dans un cadre de dimensions correspondantes. Leur remplacement ne peut s'effectuer qu'avec de grosses difficultés.

L'invention a pour objet de perfectionner un tel four à éléments interchangeables en permettant de remplacer les éléments défectueux avec un minimum de travail et dans un temps très court. En outre, la conception de ce four permettra de la monter crès simplemént; el tiendra compte des dilatations des éléments de parois et permettra de régler leur position avec précision. Enfin, le four pourra être construit en matériaux légers et possédera ainsi, à cause de sa masse réduite, une faible capacité calorifique, ce qui en facilitera le règlage.

Le four selon l'invention est tel qu'une de ses parois au moins est constituée d'un ensemble d'éléments de petite dimension par rapport à la surface de la paroi, dont chacun est formé d'une plaque munie sur sa face arrière d'un organe de support, plusieurs de ces éléments étant fixés de manière coulissante par leur organe de support sur un même rail porteur courant tout le long de la paroi, un certain nombre de rails porteurs supportant les éléments de paroi correspondants étant fixés de manière démontable et réglable en position, à l'extérieur du four, sur son ossature, transversalement par rapport aux profilés d'ossature sur lesquels ils s'appuient.

Cette solution est excellente sous l'aspect de l'interchangeabilité des éléments de paroi. Les divers éléments de paroi peuvent, à cause de leurs dimensions relativement faibles, être munis sur leur face arrière d'organes de support simples, et les faces le long desquelles les éléments voisins viennent en contact jointif être exemptes de tout pièce en saillie. Ils peuvent donc s'assembler sans discontinuité pour former la paroi du four, sans pourtant poser de difficultés pour leur remplacement car ils sont mobiles, tant par groupes formant des segments de paroi solidaires d'un rail porteur, qu'individuellement le long de ce rail. On peut ainsi écarter l'unde l'autre les divers segments pour en retirer un, après avoir libéré de l'ossature le rail qui le supporte, sans être gêné par les segments voisins préalablement écartés ni détériorer les surfaces adjacentes. Sur le rail porteur ainsi dégage, on peut alors débloquer les supports des divers éléments et les faire coulisser pour les dégager.

Après remplacement du ou des éléments à échanger, le rail porteur est de noveau mis en place sur l'ossature du four. La position des rails porteurs et celle des éléments sur ces rails sont alors ajustées de manière à constituer par juxtaposition des divers éléments une paroi continue.

Une version particulièrement avantageuse est obtenue par l'emploi d'éléments de paroi dont la partie isolante est une plaque constituée de fibres céramiques. Les dispositifs chauffants peuvent alors être constitués de corps radiants suspendus librement sur des supports fixés sur les plaques isolantes ou encore incorporés en tout ou en partie dans les plaques isolantes. De tels éléments de parois en fibres céramiques ont l'avantage que, compte tenu de leur poids très réduit, ils peuvent être munis de dispositifs supports très simples qui laissent complètement libres leurs faces latérales, permettant ainsi de le accoler aux éléments voisins.

D'autres caractéristiques ou avantages de ce nouveau type de fours apparaîtront dans la description détaillée suivant établie en relation avec les figures qui montrent;
Figure 1: une vue perspective avec coupe transversale d'un four à fosse pour le chauffage de feuilles de verre en position verticale.
Figure 2: à plus grande échelle, une coupe montrant la structure et la fixation d'une paroi du four.
Figure 3: une vue latérale d'un four ayant la structure représentée figures 1 et 2.
Figure 4: une variante de support pour un élément de paroi.

Le four représenté sur les figures est un four de trempe de feuilles de verre suspendues à des pinces d'accrochage dans lequel ces feuilles sont réchauffées à une température voisine du point de ramolissement. Ce four présente, dans son toit, un passage en forme de fente à travers lequel la feuille de verre est descendue dans le four, puis remontée hors du four dès qu'elle a atteint la température désirée.

De tels fours peuvent être également réalisés en fours dits "traversants". Le dispositif de suspension de la feuille de verre se déplace alors le long de la fente du toit, transportant ainsi le feuille de verre dans le sens de la longueur du four. Les parois d'entrée et de sortie peuvent alors présenter, elles aussi, une fente pour le pasage de la feuille de verre.

Dans tous les cas, seules les parois du four parallèles aux grandes surfaces de la feuille de verre sont munies d'organes chauffants. L'invention se rapporte à la structure des parois munies de ces organes.

Le four représenté figure 1 dans ses parties essentielles comprend une charpente en acier composée de profilés horizontaux, 1 à la partie inférieure et 2 à la partie supérieure, de profilés verticaux 3 à l'angle des grandes faces du four et des parois d'extrémité, et de profilés transversaux 4, raccordant les deux grandes faces. A l'intérieur de cette charpente et sur les profilés 1 est placée la sole 7, en matériau réfractaire. Les parois d'extrémité sont constituées d'un mur 8 en matériau réfractaire. Des blocs réfractaires 9 constituent le toit du four mais ménagent entre eux une fente pour permettre l'introduction de la feuille de verre.

L'ensemble ainsi décrit, composé de la charpente métallique et des parties en matière réfractaire, sole, toit et parois d'extrémité, forme une structure autoporteuse; il constitue l'ossature du four, et les parois chauffantes qui, elles, ne contribuent pas à la stabilité du système sont disposées entre les éléments de l'ossature.

Les ouvertures de paroi laissées libres entre les éléments de l'ossature sont remplies par un ensemble d'éléments de parois rectangulaires ou carrés 12, montés jointifs. Ces éléments portent, sur la face tournée vers l'intérieur du four, des résistances chauffantes 13 qui peuvent y être totalement ou partiellement incorporées, ou se trouver suspendues à des supports devant cette face; ils sont constitués d'un corps isolant de faible poids spécifique et de pouvoir isolant élevé.

Dans une version préférée, on utilise à ce effet les modules de chauffage "FIBROTHAL" (marque déposée) de la sociéte BULTEN-KANTHAL GmbH, constitués essentiellement d'une plaque de fibres céramiques et qui présentent un très faible poids spécifique, de 200 kg/m^{3.} Les organes chauffants de ces modules sont des résistances incorporées dans la face avant du corpos isolant. A cause de leur masse très faible, l'inertie thermique de ces modules est estrêmement réduite si bien qu'un four constitué de tels éléments présente un temps très court de chauffage et de refroidissement, ce qui rend plus facile une régulation précise de la température.

Chaque élément 12 est muni d'un support constitué par un tube 15 rénui à une extrémité à une plaque métallique 16 et à l'autre extrémité à un manchon 17.

La plaque métallique 16 est fixée à l'élément de paroi 12, de préférence au moyen d'un lut résistant à la chaleur, ceci directement sur la partie arrière de l'élément de paroi ainsi qu'il est represente sur les figures 1 et 4 ou par l'intermédiaire d'un corps isolant 18 supplémentaire ainsi qu'il est représenté figure 2. Le pouvoir isolant de l'élément de paroi se trouve ainsi renforcé s'il en est besoin.

Pour éviter ou réduire les pertes de chaleur par conduction le long du tube 15, on peut constituer une barrière thermique en subdivisant le tube 15 en deux parties réunies par une pièce intermédiaire 20 (figure 4) en un matériau de très faible conductivité thermique.

Plusieurs éléments de paroi 12 munis de leurs supports sont mis en place sur un rail porteur profilé 22 en faisant glisser les manchons 17 de leur support le long du rail porteur. Lorsque l'emplacement des manchons sur le rail 22 est correct, ils sont bloqués par un écrou à oreilles 23. Les rails porteurs 22 sont alors disposés verticalement contre le cadre du four de manière que les éléments de paroi 12 en saillie devant le rail 22 puissent être introduits à l'emplacement correspondant de la paroi. Les rails porteurs 22 peuvent, ainsi qu'il est représenté figure 1, être fixés aux profilés 1 et 2 de l'ossature au moyen de vis 24 dans des lumières 25 qui permettent de les déplacer horizontalement pour assurer une mise en place correcte des éléments de paroi 12.

Une autre forme avantageuse de réalisation pour la fixation des rails porteurs verticaux 22 sur les profilés 1 et 2 de l'ossature du four est représentée figure 2.

Chaque rail porteur est muni à ses extrémités supérieure et inférieure d'un verrou rotatif 28 actionné par un levier 29. En tournant le levier 29, on presse le pêne 30 du verrou 28 contre l'aile du profilé 1 ou 2 correspondant, ou bien on le dégage de ces profilés si l'un des éléments de parois 12 superposés sur le rail 22 pour former segment de paroi doit être retiré aus fins d'échange ou de réparation.

Sans qu'il soit besoin d'en donner une description plus complète, il est à remarquer que l'on pourrait également, dans le cadre de l'invention, construire des parois utilisant deux, voire plus de deux couches de matériaux réfractaires, en quinconçant leurs éléments. Il suffit que les supports des éléments de la couche interne, pour atteindre les rails correspondants, traversent la couche externe à l'emplacement des joints entre les éléments de cette dernière, à travers des déngagements pratiqués sur les côtés des éléments en question.

## Revendications

1. Four pour le traitement thermique de feuilles de verre, en particulier pour le chauffage de ces feuilles à la température de bombage et/ou de trempe, constitué d'une ossature comportant notamment des profilés entrecoisés sur laquelle sont fixés des éléments de parois formés d'un corps isolant porteur d'organes de chauffage électrique, ce four étant caractérisé en ce qu'une de ses parois au moins est constituée d'un ensemble d'éléments (12) de petites dimensions par rapport à la surface de la paroi, chaque élément (12) étant formé d'une plaque munie sur sa face arrière d'un support (15, 16, 17), plusieurs de ces éléments (12) étant fixés de manière coulissante par leur support (15, 16, 17) sur un même rail porteur (22) qui court le long de la paroi et un certain nombre de rails porteurs (22) supportant les éléments correspondants de paroi (12) étant fixés de manière démontable et réglable en position, à l'extérieur du four, sur son ossature, transversalement par rapport aux profilés d'ossature sur lesquels ils s'appuient.

2. Four selon la revendication 1, caractérisé en ce que les éléments de paroi sont montés simplement jointifs.

3. Four selon une des revendications 1 et 2, caractérisé en ce que les parties de paroi constituées d'éléments démontables (12) sont encadrés par des parties fixes de parois ou des parois (7, 8, 9), fixes.

4. Four selon l'une des revendications 1 et 3 caractérisé en ce que les rails porteurs (22) sont fixés sur les profilés (1, 2) de l'ossature du four par un organe presseur à levier.

5. Four selon l'une des revendications 1 à 4, caractérisé en ce que les supports fixés sur les éléments de paroi (12) comprennent un manchon (17) coulissant sur le rail porteur (22) où il peut être bloqué à la position désirée.

6. Four selon l'une des revendications 1 à 5, caractérisé en ce que le support est fixé à l'élément de paroi par une plaque métallique (16) collée sur cet élément et reliée à un tube (15).

7. Four selon la revendication 6, caractérisé en ce qu'un corps isolant (18) dont les dimensions extérieures sont celles de l'élément de paroi (12) est fixé sur la partie arrière de l'élément de paroi (12) pour porter la plaque métallique (16).

8. Four selon l'une des revendications 1 à 7, caractérisé en ce que le support (15, 16, 17) comprend une pièce intermédiaire (20) présentant une faible conductivité thermique, cette pièce intermédiaire (20) étant intercalée entre l'élément de paroi (12) et le point d'attache du support (15, 16, 17) sur le rail porteur (22).

9. Four selon l'une des revendications 1 à 8, à parois chauffantes verticales, caractérisé par le juxtaposition de segments de parois formés d'éléments (12) montés le long d'un rail porteur (22) disposé verticalement.

10. Four selon l'une des revendications 1 à 9, caractérisé en ce que les corps isolants des éléments de paroi (12) sont constitués de fibres céramiques de faible poids spécifique (200 kg/m³) et de pouvoir isolant élevé.

## Patentansprüche

1. Ofen für die Wärmebehandlung von Glasscheiben, insbesondere zum Erwärmen der Glasscheiben auf Biege- und/oder Vorspanntemperatur, mit einer Rahmenkonstruktion, an der aus einem mit elektrischen Heizelementen versehenen Isolierkörper bestehende Wandelemente befestigt sind, dadurch gekennzeichnet, daß wenigstens eine Wand des Ofens durch eine Vielzahl von im Vergleich zur Ausdehnung der Wandfläche kleinen Wandelementen (12) gebildet wird, von denen jedes eine Platte aufweist, die auf ihrer Rückseite mit einem Halteglied (15, 16, 17) versehen ist, und daß eine Mehrzahl solcher Wandelemente (12) über ihre Halteglieder (15,16, 17) auf einem gemeinsamen, die Wandfläche überspannenden Halteprofil (22) verschiebbar befestigt sind, und daß die eine Mehrzahl der die entsprechenden Wandelemente (12) tragenden Halteprofile (22) an der Rahmenkonstruktion (1, 2) des Ofens von außen lösbar und in Querrichtung zu den Profilen der Rahmenkonstruktion, auf denen sie sich abstützen, in ihrer Lage einstellbar befestigt sind.

2. Ofen nach Anspruch 1, dadurch gekennzeichnet, daß die Wandelemente einfach aneinanderstoßend montiert sind.

3. Ofen nach Anspruch 1 und 2, dadurch gekennzeichnet, daß die aus den entfernbaren Wandelementen (12) gebildeten Wandbereiche von ortsfesten Wandteilen (7, 8, 9) begrenzt sind.

4. Ofen nach einem der Ansprüche 1 und 3 dadurch gekennzeichnet, daß die Halteprofile (22) an den Profilen (1, 2) des Ofenrahmens durch einen hebelbetätigten Klemmverschluß befestigt sind.

5. Ofen nach einem der Ansprüche 1 bis 4, dadurch gekennzeichnet, daß die an den Wandelementen (12) befestigten Halteglieder aus rohrabschnittförmigen Hülsen (17) bestehen, die auf dem Halteprofil (22) gleiten und auf diesem in beliebiger Stellung festklemmbar sind.

6. Ofen nach einem der Ansprüche 1 bis 5, dadurch gekennzeichnet, daß das Halteglied an dem Wandelement mit Hilfe einer Metallplatte (16) befestigt ist, die mit dem Wandelement (12) verklebt und mit einem Rohrabschnitt (15) verbunden ist.

7. Ofen nach Anspruch 6, dadurch gekennzeichnet, daß ein Isolationskörper (18) mit den Außenabmessungen des Wandelementes (12) auf der Rückseite des Wandelements (12) befestigt ist, um die Metallplatte (16) abzustützen.

8. Ofen nach einem der Ansprüch 1 bis 7, dadurch gekennzeichnet, daß das Halteglied (15, 16, 17) ein Zwischenglied (20) aus einem Material mit geringer Wärmeleitfähigkeit aufweist, wobei dieses Zwischenglied (20) zwischen das Wandelement (12) und dem Befestigungspunkt des Haltegliedes (15, 16, 17) auf dem Halteprofil (22) zwischengeschaltet ist.

9. Ofen nach einem der Ansprüche 1 bis 8, mit vertikalen Heizwänden, gekennzeichnet durch die Nebeneinander-Anordnung von aus Wandelementen (12) bestehenden Wandsegmenten, wobei die Wandelemente (12) entlang eines vertikal angeordneten Halteprofils (22) angeordnet sind.

10. Ofen nach Anspruch 1 bis 8, dadurch gekennzeichnet, daß die Isolationskörper der Wandelemente (1) aus keramischen Fasern bestehen und geringes Gewicht (200 kg/m³) und hohe Isolationswirkung aufweisen.

## Claims

1. A furnace for heat treatment of glass sheets, particularly for heating these sheets to the temperature required for curving and/or tempering, formed of a framework comprising, especially, intersecting sections to which are fixed wall elements formed of an insulating body carrying electric heating members, the furnace being characterised in that at least one of its walls comprises an assembly of elements (12) of small dimensions relative to the surface area of the wall, each element (12) being formed of a plate provided on its rear surface with a support (15,16, 17), a plurality of these elements (12) being fixed to slide, by their support (15,16,17) on a common carrying rail (22) running along the wall, and a certain number of carrying rails (22) supporting the corresponding wall elements (12) being fixed dismountably and adjustable in position, outside the furnace, on its framework, transversely to the sections of the framework with which they make contact.

2. A furnace according to claim 1, characterized in that the wall elements are mounted simply in contact with each other.

3. A furnace according to one of claims 1 and 2, characterised in that the parts of the wall formed of dismountable elements (12) are surrounded by fixed parts of the walls or by fixed walls (7, 8, 9).

4. A furnace according to one of claims 1 to 3, characterised in that the carrying rails (22) are fixed on the sections (1, 2) of the framework of the furnace by a lever press member.

5. A furnace according to one of claims 1 to 4, characterised in that the supports fixed on the wall elements (12) comprise a sleeve (17) slidable on the carrying rail (22) where it may be blocked at the desired position.

6. A furnace according to one of claims 1 to 5, characterised in that the support is fixed to the wall element by a metal plate (16) adhered to this element and connected to a tube (15).

7. A furnace according to claim 6, characterised in that an insulating body (18) of which the exterior dimensions are those of the wall element (12) is fixed to the rear part of the wall element (12) to carry the metal plate (16).

8. A furnace according to one of claims 1 to 7, characterised in that the support (15, 16, 17) comprises an intermediate member (20) having a low thermal conductivity, this intermediate member (20) being inserted between the wall element (12) and the point of attachment of the support (15, 16, 17) on the carrying rail (22).

9. A furnace according to one of claims 1 to 8, having vertical heating walls, characterised by juxtaposition of segments of the walls formed of the elements (12) mounted along a carrying rail (22) arranged vertically.

10. A furnace according to one of claims 1 to 9, characterised in that the insulating bodies of the wall elements (12) comprise ceramic fibres of low relative density (200 Kg/m³) and high insulating power.
